# EUROPÄISCHE PATENTANMELDUNG

(11) **EP 0 293 330 A1**
(43) Veröffentlichungstag der Anmeldung: **30.11.1988**
(21) Anmeldenummer: 88810332.2
(22) Anmeldetag: 24.05.1988
(51) Int. Cl.: A47H 1/18, A47H 21/00

(54) **Seilvorhang**

(30) Priorität: 27.05.1987 CH 2053/87; 09.01.1988 DE 8800154 U
(71) Anmelder: K. Bratschi, Silent Gliss, CH-3074 Muri (CH)
(72) Erfinder: Bratschi, Konrad Arthur, CH-3074 Muri (CH)
(74) Vertreter: Groner, Manfred

(57) **Zusammenfassung**

Der Seilvorhang weist ein Seil (4) auf, das am einen Ende an einem Lagerelement (1, 31) und am anderen Ende an einem Spannelement (3) befestigt ist. Zwischen diesen Elementen (1, 31, 2) ist ein weiteres Lagerelement (2) angeordnet, in welchem das Seil (4) um 90° umgelenkt ist. Das Spannelement (3) ist unterhalb der Lagerelemente (1, 31, 2) an einer Seitenwand (6) angeschraubt. Das in gut zugänglicher Höhe anzubringende Spannelement (3) weist einen Einsatz (17) auf, an welchem das Seil (4) befestig ist und der lösbar mit einem Lagerteil (16) verschraubt ist.

## Beschreibung

Die Neuerung betrifft einen Seilvorhang nach dem Oberbegriff des unabhängigen Anspruchs 1.

Seit längerem werden solche Seilvorhänge in Photostudios verwendet, um Vorhänge provisorisch zwischen zwei Seitenwänden aufzuhängen. Die Lagerelemente sind hier einfache Ringschrauben, die in gegenüberliegende Wände eingeschraubt werden. Um das Seil zu spannen, ist in dieses zwischen den Ringschrauben ein Spannelemente eingesetzt. Bekannt ist auch ein Seilvorhang dieser Art, bei welchem das Seil direkt mit in den Lagerelementen angeordneten Spannvorrichtungen gespannt wird. Dieser Seilvorhang ist jedoch teuer und ist schwierig zu montieren. Ein eventuelles Nachspannen des Seils und ein Wechseln des Vorhangstoffes sind umständlich und gefährlich.

Gegenüber den allgemein bekannten Vorhangschienen hat dieser Seilvorhang die Vorteile, dass er weniger sperrig ist und in der Regel einfacher montiert werden kann. Sowohl bei den Vorhangschienen als auch bei den bekannten Seilvorhängen ist jedoch nachteilig, dass das Aufhängen und Abnehmen des Vorhangs umständlich ist. Meist muss zum Ein- und Aushängen des Vorhangs eine Leiter benützt werden, was nicht selten zu Unfällen führt.

Der Erfindung liegt die Aufgabe zugrunde, einen Seilvorhang der Eingang genannten Art zu schaffen, der die oben genannten Nachteile vermeidet und der dennoch kostengünstig hergestellt werden kann.

Die Aufgabe wird durch die im Anspruch 1 gekennzeichnete Erfindung gelöst.

Das Spannelement wird vorzugsweise etwa in Augenhöhe an der Wand befestigt. Das Seil kann damit vom Fussboden aus gespannt und eventuell nachgespannt werden. Zum Ein- oder Aushängen des Vorhangs kann das Seil am Spannelement gelöst und heruntergelassen werden, was ein bequemes und unfallfreies Arbeiten vom Fussboden aus erlaubt. Die Lagerelemente und das Spannelement können kostengünstig weitgehend aus Kunststoff gefertigt werden.

Ein wesentlicher Vorteil des erfindungsgemässen Seilvorhangs wird auch darin gesehen, dass die Lagerelemente wahlweise an der Fensterwand, den Seitenwänden oder an der Deckenwand befestigt werden können. Dies ist besonders dann von Vorteil, wenn aus Stabilitätsgründen eine Befestigung an einer Wand nicht möglich ist oder beispielsweise Stuckdecken nicht beschädigt werden dürfen. Liegen die Seitenwände beispielsweise sehr weit auseinander, so können die Lagerelemente an der Deckenwand oder der Fensterwand befestigt werden. Die zahlreichen Wahlmöglichkeiten bei der Befestigung der Lagerelemente und des Spannelements erleichtert die Montage wesentlich.

Das Seil kann vom Fussboden aus von Hand gespannt und nötigenfalls nachgespannt werden.

Weitere vorteilhafte Weiterbildungen des Erfindungsgegenstandes ergeben sich aus den abhängigen Ansprüchen.

Ausführungsbeispiele des erfindungsgemässen Seilvorhangs werden nachfolgend anhand der Zeichnung näher erläutert. Es zeigen:
Fig. 1a eine schematische Darstellung eines montierten Seilvorhangs,
Fig. 1b ein an einer Deckenwand und einer Seitenwand montierter Seilvorhang teilweise im Schnitt dargestellt,
Fig. 2 eine perspektivische Ansicht eines Lagerelements,
Fig. 3a und 3b perspektivische Ansichten der Teile eines Spannelements,
Fig. 4a und 4b schematische Darstellungen eines montierten Seilvorhangs,
Fig. 5 eine weitere Ausführung eines an Seitenwänden montierten Seilvorhangs,
Fig. 6 eine schematische Darstellung des Seilvorhangs nach Fig. 5, jedoch an der Fensterwand montiert,
Fig. 7 eine Ansicht des Spannelements nach Fig. 5,
Fig. 8 eine perspektivische Ansicht eines Lagerelements mit auseinandergezogenen Teilen, und
Fig. 9 eine perspektivische Ansicht des Lagerelements nach Fig. 8 im zusammengebauten Zustand.

Wie die Fig. 1a zeigt, weist der Seilvorhang ein Seil 4 auf, das am einen Ende an einem ersten Lagerelement 1 und am anderen Ende an einem Spannelement 3 befestigt ist und das zwischen diesen Elementen mittels eines weiteren Lagerelements 2 um 90° umgelenkt ist. Das erste Lagerelement 1 ist an einer Seitenwand 5 angeschraubt, kann jedoch auch an der Deckenwand befestigt sein. Sind sowohl die Seitenwände 5 als auch die Deckenwand für eine Befestigung nicht geeignet, so können die Lagerelemente 1 und 2 und das Spannelement 3 auch an der Fensterwand 7 angeschraubt werden.

Die Lagerelemente 1 und 2 sind mit Ausnahme der Befestigungsschrauben aus Kunststoff hergestellt und vorzugsweise gleich ausgebildet. Wie die Fig. 1b und 2 zeigen, besitzen die Lagerelemente 1 und 2 Flansche 14 mit Durchgangsbohrungen, durch die Befestigungsschrauben 9 gesteckt sind. An den Flanschen 14 sind zwei gegenüberliegende Seitenwände 15 angeformt, die ihrerseits über Führungswände 24 miteinander verbunden sind. Das Seil 4 ist am einen Ende in einen Seildurchgang 12 des Lagerelements 1 eingesetzt und in diesem mittels eines Spannrings 11 oder Knotens festgelegt. Im Abstand zu diesem Ende tritt das Seil 4 durch den Seildurchgang 12 in das Lagerelement 2 ein und verlässt dieses nach einer Umlenkung um 90° durch ein Seilfenster 13. Im Lagerelement 2 liegt das Seil 4 an einer bogenförmigen Fläche 23 an, auf welcher es in seiner Längsrichtung gleiten kann.

Das andere Ende des Seils 4 tritt durch ein Durchgangsloch 27 in das Spannelement 3 ein und ist an diesem mit einem weiteren Spannring 19 festgelegt. Das Spannelement 3 weist ein Lagerteil 16 (Fig. 3a) auf, das mittels Befestigungsschrauben 10 an der Seitenwand 6 angeschraubt ist und das zwei im Abstand zueinander gegenüberliegende Seitenwände 25 aufweist, zwischen denen ein Einsatz 17 längsverschiebbar geführt ist. Das Lagerteil 16 und der Einsatz 17 sind mittels einer einen festen Flügelkopf 21 aufweisenden Schraube 18 und einer Mutter 20 miteinander verschraubt. Die Schraube 18 ist in einen Schlitz 26 eingesetzt, an dem seitlich Backen 29 angeformt sind, die als Anschlag für eine Unterlagscheibe 22 dienen. Der Einsatz 17 kann somit nach einem Entspannen der Schraube 18 vom Lagerelement 16 gelöst und das Seil 4 entspannt werden. Zum Spannen wird der Einsatz 17 in das Lagerelement 16 eingesetzt und die Schraube 18 am Flügelkopf 21 in die Mutter 20 eingedreht bis das Seil 4 genügend gespannt ist.

Das am einen Ende des Seils 4 angeordnete Lagerelement kann bei einer Befestigung an der Decke durch das in Fig. 1b strichpunktiert dargestellte Lagerelement 31 ersetzt werden. Dieses weist am äusseren Ende des Seildurchgangs 32 Führungsflächen 33 auf, die im Querschnitt bogenförmig sind. Dadurch wird vermieden, dass das um 90° umgelenkte Seil 4 geknickt wird.

Wie die Fig. 4a und 4b zeigen, wird zum Aufhängen und Abnehmen das Seil 4 heruntergelassen, indem das Teil 17 vom Teil 16 gelöst wird. Die Gleiter 34 können nun vom Fussboden 30 aus in Augenhöhe eingehängt werden.

Die in den Fig. 5 bis 9 dargestellte erfindungsgemässe Ausführung des Seilvorhangs lässt sich ebenfalls an den Seitenwänden 61, 69, an der Fensterwand 68 und, hier nicht dargestellt, an der Decke befestigen.

Wie die Fig. 5 und 7 zeigen, weist das Spannelement 65 einen mit Stiften 43 an der Seitenwand 61 zu befestigenden Halter 46 auf. Ein lösbar und vertikal verschiebbar an diesem geführter Teil 44 ist als schalenförmiges Gehäuse ausgebildet und überdeckt den Halter 46 vollständig. Der Teil 44 weist eine Oeffnung 45 auf, durch die ein Ende des Seils 40 hindurchgesteckt ist. Das Seil 40 ist mit einer Hülse 41, die mit Gewindeschrauben 42 am Seil fixiert ist, am Teil 44 befestigt. Die Hülse 41 ist in der gezeigten Endstellung in eine Ausnehmung 67 des Halters 46 eingetaucht. Der Teil 44 weist zudem eine Gewindebohrung 47 auf, in die eine Spannschraube 48 mit einem Handgriff 50 eingeschraubt ist. Die Spannschraube 48 liegt vorne innerhalb eines Ringwulstes 49 am Halter 46 an. Durch Einschrauben der Spannschraube 48 wird der am Halter 46 geführte Teil 44 nach unten geschoben und dadurch das Seil 40 gespannt. Wie die Fig. 5 und 7 deutlich zeigen, erstreckt sich der Halter 46 bis zur Frontwandung 71 des Teils 44, liegt seitlich an diesem an und weist stabilisierende, vertikale Wandungen 66 auf.

Die Spannelemente 51 und 64 sind gleich ausgebildet und besitzen einen nach oben ragenden, halbkreisförmigen Flansch 72, durch den zwei Befestigungsstifte 60 hindurchgesteckt sind. Der Flansch 72 ist an einem Halteteil 56 angeformt, auf den lösbar ein halbkugelförmgiger Teil 53 aufgesetzt ist. In die Teile 53 und 56 sind kreisförmig verlaufende Führungsnuten 54, 55 eingearbeitet, die in eine radiale, innen breiter werdende Vertiefung 58 des Teils 56 führen. Die Führungsnuten 54, 55 schneiden sich unter einem Winkel von 90° und verlaufen in vertikalen Ebenen.

Beim Spannelement 64 ist das Seil 40 wie in den Fig. 8 und 9 gezeigt in die Führungsnut 55 eingelegt und führt durch eine Oeffnung 73 in die Vertiefung 58, in welcher das Seil 40 endet. Beim Spannelement 51 ist das Seil 40 ebenfalls in die entsprechende Führungsnut 55 eingelegt und durch die Oeffnung 73 geführt, geht jedoch von dort vertikal nach unten zum Spannelement 65.

Sind die Lagerelemente 51 und 64 wie in Fig. 6 gezeigt über einem Fenster 63 an der Fensterwand 68 befestigt, so ist das Seil 40 in die Führungsnuten 54 eingelegt und werden die Oeffnungen 73 nicht benutzt. Das Seilende 59 ist wie oben beschrieben in der Vertiefung 58 des Lagerelementes 64 eingeführt.

Aus den obigen Angaben ergibt sich ein Seilvorhang, der trotz seiner erheblichen Vorteile aus wenigen und einfachen Teilen realisierbar ist und der nicht nur den praktischen Anforderungen an eine einfache und gefahrlose Montage und Bedienung in hervorragender Weise Rechnung trägt sondern auch aufgrund seiner einfachen Ausführbarkeit kostengünstig und im Gebrauch äusserst zuverlässig ist.

## Patentansprüche

1. Seilvorhang mit wenigstens zwei Lagerelementen (1, 31, 2, 51 64), die im Abstand zueinander an einer Wand (68) oder an gegenüberliegenden Wänden (5, 6, 62) anzubringen sind und an denen ein freihängendes und wenigstens bereichsweise horizontales Seil (4, 40) zu befestigen ist, sowie mit einem Spannelement (3, 65) zum Spannen des Seils (4, 40),dadurch gekennzeichnet, dass das Spannelement (3, 65) einen lösbaren Teil (17, 44) aufweist und im Abstand zu den Lagerelementen (1, 31, 2, 51, 64) unterhalb diesen an einer vertikalen Wand (6) zu befestigen bestimmt ist, und dass eines der Lagerelemente (2, 51) zwischen dem Spannelement (3, 65) und dem anderen Lagerelement (1, 64) angeordnet ist und das Seil (4, 40) längsverschiebbar aus dem horizontalen Bereich in einen etwa vertikalen Bereich umlenkt, derart, dass nach dem Lösen des lösbaren Teils (17, 44) das Seil (4, 40) zum Ein- oder Aushängen des Vorhangs zwischen den Lagerelementen (1, 2, 51, 64) heruntergelassen werden kann.

2. Seilvorhang nach Anspruch 1, dadurch gekennzeichnet, dass das Spannelement (3, 65) zwei lösbar miteinander verbundene Teile (16, 17, 46, 44) aufweist, wobei der eine erste Teil (16, 46) an der vertikalen Wand (6, 61) und der lösbare Teil (17, 44) am Seil (4, 40) befestigt ist.

3. Seilvorhang nach Anspruch 2, dadurch gekennzeichnet, dass der zweite Teil (17, 44) nach unten begrenzt längsverschiebbar im ersten Teil (16, 46) geführt ist.

4. Seilvorhang nach Anspruch 3, dadurch gekennzeichnet, dass die beiden Teile (16, 17, 46, 44) des Spannelements (3, 65) mittels Schrauben (18, 48) gegeneinander verspannt sind.

5. Seilvorhang nach Anspruch 1, dadurch gekennzeichnet, dass wenigstens ein Lagerelement (2, 31, 51) eine bogenförmige Führungsfläche (23, 55) aufweist, die beim montierten Vorhang das Seil (4, 40) um etwa 90° umlenken.

6. Seilvorhang nach Anspruch 5, dadurch gekennzeichnet, dass beide Lagerelemente (1, 31, 2) jeweils zwei spiegelsymmetrisch zueinander angeordnete Führungsflächen (23) für das Seil (4) aufweisen.

7. Seilvorhang nach Anspruch 5 oder 6, dadurch gekennzeichnet, dass die Lagerelemente (1, 2, 51, 64) gleich ausgebildet sind.

8. Seilvorhang nach einem der Ansprüche 1 bis 5, dadurch gekennzeichnet, dass die Lagerelemente (51, 64) jeweils zwei sich kreuzweise schneidende, in vertikalen Ebenen verlaufende Führungsnuten (54, 55) für das Seil (4) aufweisen.

9. Seilvorhang nach Anspruch 8, dadurch gekennzeichnet, dass die Führungsnuten (54, 55) kreisförmig ausgebildet sind und in eine radiale Vertiefung (58) führen, in welcher das eine Ende (59) des Seils (40) fixierbar ist.

10. Seilvorhang nach einem der Ansprüche 1 bis 5, dadurch gekennzeichnet, dass der lösbare Teil (44) des Spannelements (65) als Gehäuseschale ausgebildet ist, die mittels einer Spannschraube (48) gegen den in diesem Teil (44) angeordneten, an der Wand (61) zu befestigenden Teil (46) verspannbar ist.
